# EUROPÄISCHE PATENTSCHRIFT

(11) **EP 0 236 668 B1**
(45) Veröffentlichungstag und Bekanntmachung des Hinweises auf die Patenterteilung: **09.08.1989**
(21) Anmeldenummer: 87100114.5
(22) Anmeldetag: 08.01.1987
(51) Int. Cl.: A47C 27/14

(54) **Polsterkörper aus Weichschaum**
Padded element of foam material
Elément capitonné en mousse

(30) Priorität: 10.01.1986 DE 3600468
(43) Veröffentlichungstag der Anmeldung: 16.09.1987
(73) Patentinhaber: Lück, Werner, D-46395 Bocholt (DE)
(72) Erfinder: Lück, Werner, D-4290 Bocholt (DE); Ohters, Reinhold, D-4290 Bocholt (DE)
(74) Vertreter: Habbel, Hans-Georg, Dipl.-Ing.

(56) Entgegenhaltungen:
- DE-A- 2 019 488
- FR-A- 1 263 758
- US-A- 4 070 719

## Beschreibung

Die Erfindung bezieht sich auf einen Polsterkörper gemäß dem Oberbegriff des Hauptanspruches.

Die zum Stand der Technik gehörenden und einen Schaumstoffkern verwendenden Polsterkörper werden seit etwa 1960 mit einem Wattevlies beschichtet, das üblicherweise aus Polyesterfasern besteht und in den Gewichtsklassen von etwa 40 bis etwa 1000 g/qm gefertigt und eingesetzt wird. Die Einsatzgebiete des Wattevlieses liegen schwerpunktmäßig im Bettwarenbereich, in der Polstermöbei- und Matratzenindustrie, in der Konfektion und im Spielzeugbereich, beispielsweise für Spieltiere.

Das Wattevlies erfüllt seine Funktion dort, wo die so ausgerüsteten Polsterkörper nicht mit Druck und Feuchtigkeit belastet werden. In dem Bereich, wo aber diese Belastungsfälle vorliegen, wie beispielsweise bei Polsterkissen, Matratzen usw., erfüllen sie ihre Funktion nicht zufriedenstellend. Diese aufgebauschten, aus Polyesterfasern hergestellten Wattevliese dienen in der Regel zur Abdeckung der Schaumstoffkerne und sollen dem Polsterkörper eine bessere Optik verleihen und den direkten Kontakt zwischen dem eigentlichen Bezugsstoff, d.h. der Umhüllung und dem Schaumstoffkern, verhindern.

In den langen Jahren des Einsatzes derartiger Wattevliese hat sich gezeigt, daß bei Sitz- und Liegekissen hier große Beanstandungen auftreten, da unter der Einwirkung des Druckes und der Körperwärme sowie der auftretenden Transpiration und der damit in das Wattevlies eingeführten Feuchtigkeit, das Wattevlies verdichtet wird und auf weniger als 1/3 seines ursprünglichen Volumens reduziert wird. Das führt einerseits aufgrund des dann auftretenden Faltenwurfes zu Unansehnlichkeiten und Reklamationen, andererseits erfüllt aber auch das Wattevlies nicht mehr die ihm zugedachte Aufgabe.

Auch die Verarbeitung von stärkeren Wattevliesen führte nicht zum Erfolg, da die innerhalb des Wattevlieses angeordneten Schaumstoffkerne trotz ihrer möglichen Weichheit nicht den anschmiegsamen Effekt von Naturmaterialien aufweisen, sondern unter Belastung zu einer Verdichtung geführt werden, die jeden Polstereffekt ausschließen.

Aus der DE-A 20 19 488 ist ein gattungsbildender Schaumstoffkörper bekannt, der von mindestens zwei sich gegenseitig schräg durchdringenden Schlitzsystemen durchsetzt ist, wobei jeder Schlitz des einen Systems mindestens von einem Schlitz eines anderen Systems geschnitten wird. Durch diese Maßnahme wird die Steifigkeit des Hartschaumes überwunden, und es entstehen an der Oberfläche Zäpfchen und im Inneren ein Netz von Stäbchen, die sich bei Belastung elastisch verbiegen sollen und beim Entlasten zurückschnellen sollen. Ein solcher Körper hat sich in der Praxis aber nicht bewährt, da einerseits das Herstellungsverfahren zu aufwendig ist und andererseits die sich kreuzenden Schlitze die Festigkeit des Schaumstoffkerns so verringern, daß kein üblicher Polstereffekt mehr erreichbar ist.

Der Erfindung liegt die Aufgabe zugrunde, ausgehend von den zum Stand der Technik gehörenden Polsterkörpern, aus einem Schaumstoffkern einen Polsterkörper so zu gestalten, daß der Polsterkörper seine Polster- und Ventilationseigenschaften auch bei starken Belastungen beibehält, trotzdem aber einen angenehmen Polstereffekt ergibt.

Diese der Erfindung zugrundeliegende Aufgabe wird durch die Lehre des Hauptanspruches gelöst.

Vorteilhafte Ausgestaltungen sind in den Unteransprüchen erläutert.

Durch den erfindungsgemäßen Polsterkörper wird durch das Stanzen einer Weichschaumstoffbahn die an sich typische Charakteristik einer solchen Schaumstoffbahn so verändert, daß die Ware weich fällt und die gestanzte Bahn die Klimatisierung unterstützt. Durch das Einstanzen der Schnitte wird ferner bewirkt, daß der Benutzer in dem Schaumstoffkern einsitzt und nicht - wie dies bisher bei Schaumstoffbahnen der Fall ist - auf dieser aufsitzt.

Durch die nur bereichsweise vorgesehene Verbindung der Abdeckung, beispielsweise aus einem Gewebe, Gewirke oder Vlies, werden zwischen der Abdeckung und dem gestanzten Schaumstoffkern - insbesondere bei Benutzen des Polsterkörpers - Lufträume geschaffen, die den so gebildeten Polsterkörper sympatischer und griffiger machen. Es wird neben dem sogenannten fälligen Charakter eine bessere Polsterwirkung erzielt und durch die Dehnungsmöglichkeit der Abdeckung gegenüber dem Kern wird der bisher auftretende sogenannte "Segeltucheffekt" der Abdeckung vermieden.

Anpassungen an unterschiedliche Einsatzzwecke können dadurch vorgenommen werden, daß unterschiedliche Materialien für die Abdeckung auf beiden Seiten des Schaumstoffkernes eingesetzt werden.

Durch den erfindungsgemäßen Vorschlag wird also ein Polsterkörper geschaffen, der in weitesten Bereichen einsetzbar ist, gute Klimatisierungseffekte aufweist, ein weiches und anschmiegsames Verhalten besitzt und der in Kombination mit anderen Polstermitteln beispielsweise auch als Fülltasche für stab- und/oder kugelförmige Polsterkörper ideale Polsterungseffekte ergibt.

Der erfindungsgemäße Polsterkörper kann speziell für die Ummantelung von Polsterkissen-Kernen oder Matratzenrohlingen eingesetzt werden, bei denen eine weich modellierende Oberfläche verlangt wird. Er besteht vorzugsweise aus einem 20 mm starken Kern aus extrem weichem, hochwertigem Schaumstoff, der rapportmäßig so mit Stanzschnitten versehen ist, daß die Oberflächenspannung des Schaumes total gebrochen werden kann. Die elastischen Eigenschaften des Schaumkernes verändern sich hierdurch in träge elastiche Eigenschaften und die bisherigen typischen Eigenschaften des Aufsitzens ändern sich in die des modellierenden Einsitzens. Ober- und Unterseite können mit einem Spinnvlies abgedeckt sein. Hierbei wird vorzugsweise die Oberseite mit einer besonders weichen Ausführung versehen. Durch die Anordnung der Abdeckung mit mehr oder weniger intermittierender Befestigung wird erreicht, daß selbst bei feinsten anschließenden Bezugsstoffen oder auch Leder, keine Konturen sichtbar werden, so daß sich also eine absolut glatte Kissenoberfläche erreichen läßt.

Durch die erfindungsgemäße Anordnung wird ein gesundheitsförderndes Sitzen erreicht, und zwar durch eine körpergerechte Formgebung mit einem Höchstmaß an Druckentlastung. Im Randbereich des Schaumstoffkernes und damit des Polsterkörpers können in Anpassung an den Verwendungszweck weniger Stanzschnitte als im mittleren Bereich oder gar keine Stanzschnitte vorgesehen sein.

Ein Ausführungsbeispiel der Erfindung wird nachfolgend anhand der Zeichnungen erläutert. Die Zeichnungen zeigen dabei in
Fig. 1 einen Polsterkörper, bestehend aus einem Schaumstoffkern, einer Abdeckung und einer Umhüllung, in den
Fig. 2 bis 8 verschiedene Stanzmuster für den Polsterkern.

In Fig. 1 ist mit 1 ein Polsterkörper bezeichnet, der aus einer Umhüllung 2, einem Schaumstoffkern 3 und einer beiderseits des Schaumstoffkernes 3 angeordneten Abdeckung 4 bzw. 5 besteht. Der Schaumstoffkern 3 besteht aus einzelnen Schaumstoffbahnen.

Jede Schaumstoffbahn 3 ist mit Stanzschnitten 6 ausgerüstet, die in einem entsprechenden Muster - so wie in den Fig. 2 bis 8 dargestellt - angeordnet sein können.

Die Abdeckung 4 bzw. 5 ist bereichsweise mit dem Schaumstoffkern 3 im Randbereich durch Vernähen oder Versteppen oder aber im übrigen Bereich materialschlüssig, beispielsweise durch Verkleben, Verschweißen usw. verbunden, wobei beispielsweise punktförmige Verklebungsstellen in einem Raster vorgesehen sein können, das in seinem Rastermaß so gewählt wird, daß zwischen den einzelnen materialschlüssigen Verbindungspunkten genügende Freiräume und damit Bewegungsmöglichkeiten zwischen der Abdeckung 4 und 5 und dem Schaumstoffkern 3 gegeben ist. Die Verbindung zwischen den Abdeckungen 4 und 5 und dem Schaumstoffkern 3 können punktförmig, linienförmig od. dgl. vorgesehen werden.

Die Abdeckungen 4 und 5 können aus einem Vlies, einem Gewebe, einer Gewirke- oder einer Folienbahn bestehen und können beiderseits des Schaumstoffkernes 3 unterschiedlich ausgebildet sein.

Die Stanzschnitte 6 können geradlinig, winkelförmig oder gebogen ausgebildet sein. Durch die Art der Stanzschnitte kann das elastische Verhalten des Schaumstoffkernes beeinflußt werden.

Werden zwei Schaumstoffbahnen mit durchgehenden Stanzschnitten in Längs- und Querrichtung versehen, werden gleichzeitig sowohl die beiden Schaumstoffbahnen innenflächig miteinander als auch die die Schaumstoffbahnen abdeckenden Materialien, z. B. Gewebe, durch Klebepunkte oder wahlweise wellenförmige Strichverklebungen miteinander verbunden, also:
1. Unterseite der oberen Abdeckung 4 mit Oberseite der ersten gestanzten Schaumstoffbahn 3.
2. Unterseite dieser Schaumstoffbahn 3 mit Oberseite der zweiten gestanzten Schaumstoffbahn 3.
3. Unterseite der zweiten gestanzten Schaumstoffbahn 3 mit Oberseite der unteren Abdeckung 5.

Der Verbundstoff enthält somit drei Klebeseiten.

Die Schaumstoffbahnen können in den Stärken variieren, wobei maximal etwa 80 mm angestrebt werden. Die Stärke der dicksten Bahn wird etwa 40 mm sein, die der dünnsten etwa 2 mm.

Die durchgehenden Stanzschnitte sind rapportmäßig in Längs- und Querrichtung eingebracht und so angeordnet, daß die verbleibenden Materialverbindungen eine höhere Anzahl von Waschprozessen durchstehen. Als Abdeckung kommen Gewebe, Gewirke, Vliese, Folien usw. in Betracht.

Mit dieser Verfahrensweise wird es ermöglicht, eine Palette von neuen Produkten herzustellen, insbesondere für Autositzabpolsterungen und Auflagen für die Krankenpflege zur Verhinderung des Decubitus. Der besondere Effekt liegt darin, daß die Materialkombination in Sandwichbauweise konstruiert werden kann und die die Füllung abdeckenden Materialien nicht durch Versteppen - wobei immer eine Markierung der Steppnähte gegeben ist - sondern durch die geschilderte Verbindungsweise bündig aufgebracht ist. Die nicht vollflächige Kaschierung bewirkt, daß kein "Segeltucheffekt" auftritt, der Federweg und somit die Polstereigenschaften der innenliegenden gestanzten Schaumstoffbahnen voll erhalten bleiben. Diese Polstereigenschaften, die jedoch vor dem Stanzschnitt eher eine sperrige Elastizität aufweisen, haben nach dem Stanzschnitt eine flexible, spannungslose und somit angepaßte und unterstützende Elastizität.

## Patentansprüche

1. Polsterkörper aus Weichschaum für den Bettwarenbereich, die Matratzenindustrie, Möbel- und Autositze, Polster, Spielzeug oder Bekleidungen mit wenigstens einer Schaumstoffbahn mit im Abstand voneinander angeordneten, die Schaumstoffbahn geradlinig und ganz, d.h. von der Ober- bis zur Unterseite durchquerenden Stanzschnitten (6), wobei die Stanzschnitte (6) rechtwinklig zueinander angeordnet und senkrecht zur Oberfläche der Schaumstoffbahn geführt sind, dadurch aekennzeichnet
a) daß eine den durch eine oder mehrere Schaumstoffbahnen gebildeten Schaumstoffkern (3) beidseitig abedeckende, durch eine Gewebe-, Gewirke-, Vlies- und/oder Folienbahn gebildete Abdeckung (4, 5) vorgesehen ist,
b) daß die Abdeckung (4, 5) mit dem Schaumstoffkern (3) durch punktförmige oder strichförmige materialschlüssige Verbindungsstellen verbunden ist und
c) daß bei Einsatz mehrerer Schaumstoffbahnen diese miteinander durch punktförmige oder strichförmige materialschlüssige Verbindungsstellen miteinander verbunden sind.

2. Polsterkörper nach Anspruch 1, dadurch aekennzeichnet, daß die Abdeckung (4, 5) auf beiden Seiten des Schaumstoffkernes (3) unterschiedlich ausgebildet ist.

3. Polsterkörper wenigstens nach Anspruch 1, dadurch gekennzeichnet, daß die Abdeckung (4, 5) mit dem Schaumstoffkern (3) im Randbereich durch Vernähen, Versteppen od. dgl. verbunden ist.

4. Polsterkörper wenigstens nach Anspruch 1, dadurch aekennzeichnet, daß im Randbereich des Schaumstoffkerns (3) weniger Stanzschnitte (6) als im mittleren Bereich des Schaumstoffkernes (3) oder keine Stanzschnitte (6) vorgesehen sind.

## Claims

1. Padding structure made of flexible foam, for the bedding sector, the mattress industry, furniture and car seats, cushions, toys or apparel, comprising at least one sheet of foamed material provided with spaced-apart straight-line punch cuts (6) extending completely through the sheet of foamed material, i.e. from the topside through to the underside, the punch cuts (6) being arranged at right angles to one another and perpendicularly to the surface of the sheet of foamed material, characterized in that
(a) there is provided a covering (4, 5) formed by a sheet of woven, knitted, nonwoven and/or film material which covers the foamed material core (3), formed by one or more sheets of foamed material, on both sides,
(b) the covering (4, 5) is connected to the foamed material core (3) by dotlike or linelike adhesive connection points and
(c) on using a plurality of sheets of foamed material they are bonded to one another by dotlike or linelike adhesive connection points.

2. Padding structure according to Claim 1, characterized in that the covering (4, 5) has a different structure on the two sides of the foamed material core (3).

3. Padding structure at least according to Claim 1, characterized in that the covering (4, 5) is bonded to the foamed material core (3) at the edges by stitching, quilting or the like.

4. Padding structure at least according to Claim 1, characterized in that at the edges of the foamed material core (3) there are no or fewer punch cuts (6) than in the centre of the foamed material core (3).

## Revendications

1. Elément capitonné en mousse souple pour le domaine de la literie, l'industrie des matelas, les sièges d'ameublement et d'automobiles, le rembourrage, les jouets ou les revêtements, comportant au moins une bande de mousse qui présente des découpes d'estampage (6) disposées à distance l'une de l'autre, traversant la bande de mousse suivant une ligne droite et entièrement, c'est-à-dire de la face supérieure à la face inférieure, les découpes d'estampage (6) étant disposées à angles droits les unes par rapport aux autres et étant dirigées perpendiculairement à la surface de la bande de mousse, caractérisé par le fait:
(a) qu'il est prévu un revêtement (4,5) formé par une bande de tissu, de tissu à maille, de non-tissé et/ou de film, recouvrant des deux côtés l'âme en mousse (3) formée par une ou plusieurs bandes de mousse,
(b) que le revêtement (4,5) est lié à l'âme en mousse (3) par des jonctions par engagement de matière, effectuées suivant des points ou des traits, et
(c) qu'en cas d'utilisation de plusieurs bandes de mousse, celles-ci sont liées entre elles par des jonctions par engagement de matière, effectuées suivant des points ou des traits.

2. Elément capitonné selon la revendication 1, caractérisé par le fait que le revêtement (4,5) est formé différemment des deux côtés de l'âme en mousse (3).

3. Elément capitonné au moins selon la revendication 1, caractérisé par le fait que le revêtement (4,5) est lié à l'âme en mousse (3) dans la zone de bordure par couture, piqûre ou similaires.

4. Elément capitonné au moins selon la revendication 1, caractérisé par le fait que, dans la zone de bordure de l'âme en mousse (3), sont prévues moins de découpes d'estampage (6) que dans la zone centrale de l'âme en mousse (3) ou qu'il n'est pas prévu de découpes d'estampage (6).
